# EUROPÄISCHE PATENTANMELDUNG

(11) **EP 1 524 237 A1**
(43) Veröffentlichungstag der Anmeldung: **20.04.2005**
(21) Anmeldenummer: 04023710.9
(22) Anmeldetag: 05.10.2004
(51) Int. Cl.: B66F 9/075

(54) **Hochregalflurförderzeug mit einem anhebbaren Fahrkorb**

(30) Priorität: 14.10.2003 DE 10347730
(71) Anmelder: STILL WAGNER GmbH & Co KG, 72766 Reutlingen-Mittelstadt (DE)
(72) Erfinder: Meinhardt, Michael, 72760 Reutlingen (DE)
(74) Vertreter: Lang, Michael

(57) **Zusammenfassung**

Gegenstand der Erfindung ist ein Hochregalflurförderzeug, insbesondere Hochregalstapler oder Hochregalkommissionierer, mit einem Hubgerüst (4) und einem entlang des Hubgerüsts (4) anhebbaren Fahrkorb (5). Der Fahrkorb (5) ist in Längsrichtung des Hochregalflurförderzeugs betrachtet, im Wesentlichen vor dem Hubgerüst (4) angeordnet. Erfindungsgemäß ist der Fahrkorb (5) derart geformt, dass sich der Fahrkorb (5) in einen Bereich seitlich des Hubgerüsts (4) erstreckt. Der seitlich neben dem Hubgerüst (4) befindliche Abschnitt des Fahrkorbs (5) kann für die Bedienperson begehbar sein. Ebenso kann in dem seitlich neben dem Hubgerüst (4) befindlichen Abschnitt des Fahrkorbs (5) mindestens ein Ablagefach (11) angeordnet sein.

## Beschreibung

Die Erfindung betrifft ein Hochregalflurförderzeug, insbesondere Hochregalstapler oder Hochregalkommissionierer, mit einem Hubgerüst und einem entlang des Hubgerüsts anhebbaren Fahrkorb, wobei der Fahrkorb, in Längsrichtung des Hochregalflurförderzeugs betrachtet, im Wesentlichen vor dem Hubgerüst angeordnet ist.

Bei derartigen, mit einem anhebbaren Fahrkorb ausgerüsteten Hochregalflurförderzeugen ist ein Lastaufnahmemittel gemeinsam mit dem Fahrkorb an dem Hubgerüst befestigt und wird mit dem Fahrkorb in vertikaler Richtung mitbewegt. Die in dem Fahrkorb stehende Bedienperson befindet sich damit stets auf Höhe des Lastaufnahmemittels und, in Längsrichtung des Hochregalflurförderzeugs betrachtet, zwischen dem Hubgerüst und dem Lastaufnahmemittel. Das Lastaufnahmemittel ist bei Hochregalkommissionierern meist als einfache Gabel, bei Hochregalstaplern als Schwenkschubgabel oder als Teleskopgabel ausgeführt.

Üblicherweise ist die Breite des Fahrkorbs an die Regalgangbreite am Einsatzort des Hochregalflurförderzeugs angepasst, wobei die Breite des Fahrkorbs - in Querrichtung des Hochregalflurförderzeugs betrachtet - so gewählt ist, dass die Bedienperson vom Fahrkorb aus von Hand auf die Regale zugreifen kann, ein Anstoßen des Fahrkorbs an die Regale jedoch in jeder Betriebssituation ausgeschlossen ist. Bei vielen Hochregalflurförderzeugen ist dabei der eine rechteckige Grundfläche aufweisende Fahrkorb deutlich breiter als das Hubgerüst.

Der Erfindung liegt die Aufgabe zugrunde, ein Hochregalflurförderzeug zur Verfügung zu stellen, bei dem der zur Verfügung stehende Bauraum optimal ausgenutzt ist.

Diese Aufgabe wird erfindungsgemäß dadurch gelöst, dass der Fahrkorb derart geformt ist, dass sich der Fahrkorb in einen Bereich seitlich des Hubgerüsts erstreckt. Der Fahrkorb ist dabei breiter als das Hubgerüst und befindet sich mit seinem Hauptteil weiterhin zwischen dem Hubgerüst und dem Lastaufnahmemittel. Erfindungsgemäß weist der Fahrkorb zwei seitliche Schenkel auf, die sich von dem Hauptteil nach hinten in die Bereiche seitlich des Hubgerüsts erstrecken.

Gemäß einer ersten möglichen Weiterbildung der Erfindung ist der seitlich neben dem Hubgerüst befindliche Abschnitt des Fahrkorbs für die Bedienperson begehbar. Damit vergrößert sich die Reichweite der in dem Fahrkorb befindlichen Bedienperson in Flurförderzeuglängsrichtung. Dies erleichtert insbesondere das Kommissionieren von Gegenständen aus seitlich des Flurförderzeugs befindlichen Regalen.

Eine andere mögliche Weiterbildung der Erfindung sieht vor, dass in dem seitlich neben dem Hubgerüst befindlichen Abschnitt des Fahrkorbs mindestens ein Ablagefach angeordnet ist. Mit dieser Anordnung kann der Raum vor dem Hubgerüst frei von Ablagefächern gehalten werden, was den für die Bedienperson im Fahrkorb zur Verfügung stehenden Arbeitsraum vergrößert.

Hierbei ist es zweckmäßig, wenn in dem seitlich neben dem Hubgerüst befindlichen Abschnitt des Fahrkorbs ein modular aufgebautes Ablagesystem angeordnet ist, das mehrere nebeneinander und/oder übereinander angeordnete Ablagefächer aufweist. Die verschiedenen Ablagefächer können dann in jedem einzelnen Flurförderzeug nach den jeweiligen Anforderungen zusammengestellt werden.

Ebenfalls zweckmäßig ist es, wenn in dem seitlich neben dem Hubgerüst befindlichen Abschnitt des Fahrkorbs mindestens ein Halter für Verpackungsmaterial und/oder für Klebebänder und/oder für ein Radio und/oder für Getränke angeordnet ist.

Mit besonderem Vorteil ist die Erfindung einsetzbar, wenn das Hubgerüst zwei miteinander verbundene Masten aufweist, die in Querrichtung die in Querrichtung des Hochregalflurförderzeugs voneinander beabstandet sind. Dies entspricht der üblichen Ausführung der Hubgerüste von Hochregalflurförderzeugen. Der seitliche Abstand der Masten verleiht dem Hubgerüst die erforderliche Steifigkeit in seitlicher Richtung.

Weitere Vorteile und Einzelheiten der Erfindung werden anhand des in den schematischen Figuren dargestellten Ausführungsbeispiels näher erläutert. Hierbei zeigt
- Figur 1: ein erfindungsgemäßes Hochregalflurförderzeug,
- Figur 2: den Fahrkorb des Hochregalflurförderzeugs von oben.

Figur 1 zeigt ein erfindungsgemäßes Hochregalflurförderzeug mit einem Fahrzeugrahmen 1, der mit Vorderrädem 2 und Hinterrädern 3 auf einer Fahrbahn aufsteht. Ein teleskopisch ausfahrbares Hubgerüst ist mit seinem unteren Ende starr mit dem Fahrzeugrahmen 1 verbunden. An dem Hubgerüst 3 ist ein Fahrkorb 5 in vertikaler Richtung verschiebbar geführt. An der Vorderseite des Fahrkorbs 5 ist bei diesem Ausführungsbeispiel ein als Schwenkschubgabel ausgeführtes Lastaufnahmemittel 6 befestigt. Der Fahrkorb 5 selbst umfasst eine Fahrerstandplattform 7, eine Rückwand 8, eine frontseitige Brüstung 9, seitliche Zugangsschranken 10 und ein Fahrerschutzdach 12. Die Breite des Fahrkorbs 5 ist größer als die Breite des Hubgerüsts 3.

Erfindungsgemäß ist der Fahrkorb 5 derart ausgeführt, dass sich ein Teil des Fahrkorbs 5 in den Bereich seitlich des Hubgerüsts 4 erstreckt, sich also seitlich neben dem Hubgerüst 4 befindet. Im vorliegenden Ausführungsbeispiel ist dieser Teil von einem Ablagefach 11 gebildet, das spezielle Aufnahmen für Getränkebehälter, Mobiltelefone, Notizblöcke oder Papierrollen aufweisen kann. Das Ablagefach 11 ist lösbar mit den übrigen Teilen des Fahrkorbs 5 verbunden und kann in einfacher Weise durch ein anders gestaltetes Ablagefach ersetzt werden.

Figur 2 zeigt eine Ansicht des Fahrkorbs 5 schräg von oben. Neben den bereits zu Figur 1 erwähnten Bauteilen des Fahrkorbs 5 sind hier insbesondere die sich nach hinten erstreckenden Schenkel 11a der Ablagefächer 11 zu erkennen. Darüber hinaus sind einige sich in den Ablagefächern 11 befindende Gegenstände 13 dargestellt.

## Patentansprüche

1. Hochregalflurförderzeug, insbesondere Hochregalstapler oder Hochregalkommissionierer, mit einem Hubgerüst (4) und einem entlang des Hubgerüsts (4) anhebbaren Fahrkorb (5), wobei der Fahrkorb (5), in Längsrichtung des Hochregalflurförderzeugs betrachtet, im Wesentlichen vor dem Hubgerüst (4) angeordnet ist, **dadurch gekennzeichnet, dass** der Fahrkorb (5) derart geformt ist, dass sich der Fahrkorb (5) in einen Bereich seitlich des Hubgerüsts (4) erstreckt.

2. Hochregalflurförderzeug nach Anspruch 1, **dadurch gekennzeichnet, dass** der seitlich neben dem Hubgerüst (4) befindliche Abschnitt des Fahrkorbs (5) für die Bedienperson begehbar ist.

3. Hochregalflurförderzeug nach Anspruch 1, **dadurch gekennzeichnet, dass** in dem seitlich neben dem Hubgerüst (4) befindlichen Abschnitt des Fahrkorbs (5) mindestens ein Ablagefach (11) angeordnet ist.

4. Hochregalflurförderzeug nach Anspruch 3, **dadurch gekennzeichnet, dass** in dem seitlich neben dem Hubgerüst (4) befindlichen Abschnitt des Fahrkorbs (5) ein modular aufgebautes Ablagesystem angeordnet ist, das mehrere nebeneinander und/oder übereinander angeordnete Ablagefächer aufweist.

5. Hochregalflurförderzeug nach einem der Ansprüche 1 bis 4, **dadurch gekennzeichnet, dass** in dem seitlich neben dem Hubgerüst (4) befindlichen Abschnitt des Fahrkorbs (5) mindestens ein Halter für Verpackungsmaterial und/oder für Klebebänder und/oder für ein Radio und/oder für Getränke angeordnet ist.

6. Hochregalflurförderzeug nach einem der Ansprüche 1 bis 5, **dadurch gekennzeichnet, dass** das Hubgerüst (4) zwei miteinander verbundene Masten aufweist, die in Querrichtung des Hochregalflurförderzeugs voneinander beabstandet sind.
